# FASCICULE DE BREVET EUROPEEN

(11) **EP 3 217 006 B1**
(45) Date de publication et mention de la délivrance du brevet: **24.10.2018**
(21) Numéro de dépôt: 17157854.5
(22) Date de dépôt: 24.02.2017
(51) Int. Cl.: F02M 26/25, F01P 7/16, F28F 27/02, F02M 26/28, F02M 26/32, F02M 26/33

(54) **MOTEUR THERMIQUE À SYSTÈME DE RECIRCULATION DES GAZ D'ÉCHAPPEMENT**
BRENNKRAFTMASCHINE MIT EINEM ABGASRÜCKFÜHRSYSTEM
COMBUSTION ENGINE WITH SYSTEM FOR RECIRCULATION OF EXHAUST GASES

(30) Priorité: 09.03.2016 FR 1651960
(43) Date de publication de la demande: 13.09.2017
(73) Titulaire: PSA Automobiles SA, 78300 Poissy (FR)
(72) Inventeur: GIRARD, DIDIER, 95800 COURDIMANCHE (FR)

(56) Documents cités:
- EP-A2- 2 020 501
- WO-A1-2005/073535
- WO-A1-2007/135021
- FR-A1- 2 932 223
- FR-A1- 2 991 393
- JP-A- 2004 124 809
- US-A1- 2013 042 841

## Description

La présente invention porte sur un moteur thermique à système de recirculation des gaz d'échappement. L'invention trouve une application particulièrement avantageuse dans le domaine des véhicules automobiles.

Dans un moteur à combustion interne, les quatre temps du cycle thermodynamique - admission de gaz combustible et d'air, compression du mélange gazeux, détente due à l'explosion du mélange, échappement - se déroulent successivement dans des enceintes des cylindres du moteur thermique, dites chambres de combustion. Les gaz introduits dans ces chambres de combustion sont constitués d'une part d'air et d'autre part d'essence ou de gasoil, selon des proportions dosées de manière adéquate suivant les moteurs et les systèmes d'allumage utilisés. Le mélange gazeux est alors enflammé dans la chambre de combustion.

Les gaz d'échappement des moteurs à combustion interne équipant la plupart des véhicules automobiles contiennent un certain nombre de polluants dont il est souhaitable de réduire les rejets dans l'atmosphère (notamment des oxydes d'azote, du monoxyde de carbone, des hydrocarbures imbrûlés, des particules et du dioxyde de carbone). Les réglementations applicables en matière de pollution par des véhicules automobiles abaissent régulièrement les plafonds de rejets acceptables.

Une grande partie des polluants générés par un moteur à combustion interne est due à une combustion incomplète du carburant. Pour réduire les rejets polluants pénétrant dans la ligne d'échappement, il est connu d'utiliser un système dit EGR (acronyme pour "Exhaust Gas Recirculation") permettant de faire re-circuler une partie des gaz d'échappement vers la conduite d'admission du moteur thermique.

Ce système de type EGR, connu par exemple du document US20090188477, comporte un échangeur de chaleur, dit échangeur EGR, comportant un dispositif de refroidissement formé par un ensemble de tubes dans lesquels sont aptes à circuler les gaz d'échappement, ainsi qu'une conduite de dérivation des gaz d'échappement permettant aux gaz de court-circuiter le dispositif de refroidissement. Une vanne d'EGR permet de gérer la quantité de gaz d'échappement réinjecté à l'admission. En outre, un volet permet de gérer la quantité de gaz d'échappement circulant dans le dispositif de refroidissement et la quantité de gaz passant par la conduite de dérivation.

L'invention vise à optimiser la configuration d'un tel système en proposant un moteur thermique comprenant :
- un circuit de refroidissement par liquide équipé d'un radiateur de refroidissement, ce circuit comprenant une conduite destinée au court-circuit du radiateur lorsque le moteur thermique n'a pas atteint sa température de fonctionnement,
- un système de recirculation des gaz d'échappement d'un moteur thermique comportant :
   un échangeur de chaleur, dit échangeur EGR, comportant un corps contenant:
      - un dispositif de refroidissement formé par un ensemble de tubes dans lesquels sont aptes à circuler lesdits gaz d'échappement, et
      - une conduite de dérivation des gaz d'échappement permettant aux gaz de court-circuiter ledit dispositif de refroidissement,
   caractérisé en ce que la conduite de court-circuit est intégrée audit corps de l'échangeur.

Par "intégrée", on entend le fait que la conduite de court-circuit est monobloc avec le corps de l'échangeur, en sorte que la conduite de court-circuit et le corps de l'échangeur forment une seule et même pièce.

L'invention permet ainsi, en intégrant la conduite de court-circuit au corps de l'échangeur, de réduire l'encombrement et de simplifier le montage de la fonction de court-circuit du radiateur du moteur thermique lors d'une phase de montée en température de ce dernier.

Selon une réalisation, l'échangeur et la conduite de court-circuit ont une paroi commune.

Selon une réalisation, une sortie de liquide de refroidissement de l'échangeur est constituée par une ouverture traversante réalisée dans la paroi commune et débouchant dans la conduite de court-circuit. Du fait de la récupération du liquide réchauffé par les gaz d'échappement, une telle configuration permet d'accélérer la montée en température du moteur thermique.

Selon une réalisation, le système comporte en outre une vanne apte à gérer une quantité de gaz d'échappement passant à travers l'échangeur.

Selon une réalisation, la vanne est associée à une entrée de liquide de refroidissement et à une sortie de liquide de refroidissement connectée à la conduite de court-circuit via un piquage.

Selon une réalisation, le système comporte un dispositif de commande comprenant un moteur électrique associé à un volet porté par un axe monté rotatif par rapport au corps, le volet étant apte à diriger, suivant son positionnement angulaire, les gaz d'échappement vers la conduite de dérivation des gaz d'échappement ou vers le dispositif de refroidissement.

L'invention a également pour objet un véhicule, notamment véhicule automobile, comportant le moteur selon l'une quelconque des variantes décrites plus haut.

L'invention sera mieux comprise à la lecture de la description qui suit et à l'examen des figures qui l'accompagnent. Ces figures ne sont données qu'à titre illustratif mais nullement limitatif de l'invention.

La figure 1 est une représentation schématique d'une architecture de moteur thermique équipée du système de recirculation des gaz d'échappement selon la présente invention;

La figure 2 est une vue en perspective du système de recirculation des gaz d'échappement selon la présente invention;

La figure 3 est une vue en coupe transversale de l'échangeur selon la présente invention et de la conduite de court-circuit associée dans laquelle circule le liquide de refroidissement court-circuitant le radiateur du moteur thermique;

La figure 4 est une vue en perspective et en coupe du système de recirculation des gaz d'échappement selon la présente invention illustrant la communication entre la conduite de court-circuit et l'intérieur du volume de l'échangeur;

La figure 5 est une vue en perspective du système de recirculation des gaz d'échappement selon la présente invention sans le corps de l'échangeur;

Les figures 6a et 6b sont des vues en coupe transversales de l'échangeur et de la conduite de court-circuit selon la présente invention illustrant respectivement le positionnement d'une entrée et d'une sortie de liquide de refroidissement de l'échangeur.

Les éléments identiques, similaires, ou analogues conservent la même référence d'une figure à l'autre.

La figure 1 montre une architecture 1 comportant un moteur à combustion interne 5 suralimenté par un turbocompresseur 2 comprenant un compresseur 3 et une turbine 4. Le compresseur 3 permet de comprimer l'air d'admission de manière à optimiser le remplissage des cylindres du moteur 5. A cet effet, le compresseur 3 est disposé sur une conduite d'admission 8 en amont du moteur 5. L'écoulement des gaz d'échappement entraîne en rotation la turbine 4 disposée sur une conduite d'échappement 9, laquelle entraîne alors en rotation le compresseur 3 par l'intermédiaire d'un arbre d'accouplement. Une vanne 15 de commande de turbocompresseur 2 située en amont de la turbine 4 permet de gérer la quantité de gaz d'échappement circulant à travers la turbine 4 et la quantité de gaz passant par une conduite de décharge 16.

De manière à maintenir la densité de l'air acquise en sortie du compresseur 3, on utilise un échangeur de chaleur 10 dit RAS (pour Refroidisseur d'Air de Suralimentation) apte à refroidir l'air circulant dans la conduite d'admission 8. L'échangeur 10 est monté en aval du compresseur 3 et en amont d'un doseur d'air 18.

Par ailleurs, un système 23 de recirculation des gaz d'échappement (dit "EGR" pour "Exhaust Gaz Recirculation" en anglais) établit une mise en communication d'un collecteur d'échappement 20 avec la conduite d'admission 8, et un échangeur de chaleur 14, dit échangeur EGR, des gaz d'échappement. Une vanne d'EGR 25 permet de gérer la quantité de gaz d'échappement réinjectée à l'admission. En outre, un volet 12 associé à un actionneur électrique 19 est apte à gérer la quantité de gaz d'échappement circulant dans un dispositif de refroidissement 34 et dans une conduite de dérivation 21, comme cela est décrit plus en détails ci-après.

Ainsi, une partie des gaz d'échappement du moteur thermique 5 est rejetée vers l'extérieur du véhicule automobile à travers la conduite d'échappement 9 et une autre partie des gaz est recyclée. La quantité de gaz devant être remise en circulation est contrôlée par la vanne d'EGR 25, qui dans des circonstances déterminées peut être fermée et ne rien laisser re-circuler, par exemple dans le cas d'une situation de puissance maximale du moteur thermique 5.

Plus précisément, comme cela est représenté sur la figure 2, l'échangeur EGR 14 comporte un corps 13 muni à ses extrémités d'une interface d'entrée 30 en communication avec le collecteur d'échappement 20 du véhicule automobile via la vanne d'EGR 25 ainsi que d'une interface de sortie 31 en communication avec la conduite d'admission 8 du moteur thermique 5. Afin d'assurer son refroidissement, la vanne 25 est associée à une entrée 32 de liquide de refroidissement et à une sortie 33 de liquide de refroidissement connectée à la conduite de court-circuit 38 via un piquage 42.

Comme on peut le voir clairement sur les figures 3, 4, 6a et 6b, le corps 13 de l'échangeur 14 délimite un volume rempli de liquide de refroidissement. Le corps 13 contient un dispositif de refroidissement 34 formé par un ensemble de tubes 35 dans lesquels sont aptes à circuler les gaz d'échappement. Le corps 13 contient également la conduite de dérivation 21 des gaz d'échappement permettant aux gaz de court-circuiter le dispositif de refroidissement 34.

Le système 23 comporte en outre une conduite de court-circuit 38 court-circuitant un radiateur 17 du moteur thermique 5. En effet, lors d'un démarrage du moteur thermique 5, la conduite 38 court-circuite le radiateur 17 du moteur thermique 5 jusqu'à ce que le moteur thermique 5 atteigne sa température de fonctionnement. Ainsi, tant que cette température n'est pas atteinte, un thermostat 19 reste fermé de telle façon que le liquide de refroidissement circule à travers la conduite de court-circuit 38 pour reboucler directement vers une pompe à eau 22 située en façade accessoire du véhicule. Une fois la température de fonctionnement atteinte, le thermostat 19 est ouvert pour autoriser une circulation du liquide de refroidissement à l'intérieur du radiateur 17.

Comme cela est bien visible sur les figures 3 et 4, la conduite de court-circuit 38 est intégrée au corps 13 de l'échangeur 14. Par "intégrée", on entend le fait que la conduite de court-circuit 38 est monobloc avec le corps 13 de l'échangeur 14, en sorte que la conduite de court-circuit 38 et le corps 13 de l'échangeur 14 forment une seule et même pièce. La conduite de court-circuit 38 et le corps 13 de l'échangeur 14 pourront être réalisés dans la même matière. L'ensemble pourra alors être obtenu aisément par moulage par exemple. En variante, la conduite de court-circuit 38 est réalisée dans une matière différente de celle du corps 13 de l'échangeur 14. Le corps 13 et la conduite de court-circuit 38 pourront être réalisés en métal et/ou dans un matériau plastique, le choix du matériau dépendant de l'application. De préférence, l'échangeur 14 et la conduite de court-circuit 38 ont une paroi commune 39, ce qui permet de minimiser l'encombrement de l'ensemble.

L'échangeur 14 est alimenté en liquide de refroidissement via une entrée 36 de liquide bien visible sur la figure 6a. La sortie 37 de liquide de refroidissement est constituée par une ouverture traversante réalisée dans la paroi commune 39 et débouchant dans la conduite de court-circuit 38, comme cela est bien visible sur les figures 4 et 6b. On établit ainsi une communication fluidique entre le volume interne de l'échangeur 14 et la conduite de court-circuit 38. Du fait de la récupération du liquide réchauffé par les gaz d'échappement dans la conduite de court-circuit 38, une telle configuration permet d'accélérer la montée en température du moteur thermique 5.

Comme cela est représenté sur les figures 4 et 5, le système 23 comporte également un dispositif de commande 24 comprenant un moteur électrique 6 associé au volet 12. Le volet 12 est porté par un axe 40 monté rotatif par rapport au corps 13 et est apte à diriger, suivant son positionnement angulaire, les gaz d'échappement vers la conduite de dérivation 21 des gaz d'échappement ou vers le dispositif de refroidissement 34.

La conduite de court-circuit 38 est en outre connectée à un collecteur 43 par l'intermédiaire d'un tuyau 44. A cet effet, la conduite de court-circuit 38 comprend à chacune de ses extrémités une interface de connexion 46 avec un tuyau 44 souple correspondant.

L'invention permet ainsi, en intégrant la conduite de court-circuit 38 au corps 13 de l'échangeur 14, de réduire l'encombrement et de simplifier le montage de la fonction de court-circuit du radiateur 17 du moteur thermique 5 lors d'une phase de montée en température de ce dernier.

## Revendications

1. Moteur thermique (5) comprenant:
- un circuit de refroidissement par liquide équipé d'un radiateur (17) de refroidissement, ce circuit comprenant une conduite (38) destinée au court-circuit du radiateur (17) lorsque le moteur thermique n'a pas atteint sa température de fonctionnement,
- un système (23) de recirculation des gaz d'échappement du moteur thermique (5) comportant :
un échangeur de chaleur (14), dit échangeur EGR, comportant un corps (13) contenant:
- un dispositif de refroidissement (34) formé par un ensemble de tubes (35) dans lesquels sont aptes à circuler lesdits gaz d'échappement, et
- une conduite de dérivation (21) des gaz d'échappement permettant aux gaz de court-circuiter ledit dispositif de refroidissement (34),
**caractérisé en ce que** la conduite de court-circuit (38) est intégrée audit corps (13) de l'échangeur (14).

2. Moteur selon la revendication 1, **caractérisé en ce que** ledit échangeur (14) et ladite conduite de court-circuit (38) ont une paroi commune (39).

3. Moteur selon la revendication 2, **caractérisé en ce qu'**une sortie (37) de liquide de refroidissement dudit échangeur (14) est constituée par une ouverture traversante réalisée dans la paroi commune (39) et débouchant dans ladite conduite de court-circuit (38).

4. Moteur selon l'une quelconque des revendications 1 à 3, **caractérisé en ce que** le système (23) comporte en outre une vanne (25) apte à gérer une quantité de gaz d'échappement passant à travers ledit échangeur (14).

5. Moteur selon la revendication 4, **caractérisé en ce que** ladite vanne (25) est associée à une entrée (32) de liquide de refroidissement et à une sortie (33) de liquide de refroidissement connectée à ladite conduite de court-circuit (38) via un piquage (42).

6. Moteur selon l'une quelconque des revendications 1 à 5, **caractérisé en ce que** ledit système (23) comporte un dispositif de commande (24) comprenant un moteur électrique (6) associé à un volet (12) porté par un axe (40) monté rotatif par rapport au corps (13), ledit volet (12) étant apte à diriger, suivant son positionnement angulaire, les gaz d'échappement vers ladite conduite de dérivation (21) des gaz d'échappement ou vers ledit dispositif de refroidissement (34).

7. Véhicule, notamment véhicule automobile, comportant le moteur (5) selon l'une quelconque des revendications précédentes.

## Patentansprüche

1. Brennkraftmaschine (5), die Folgendes umfasst:
- einen Flüssigkeitskühlkreislauf, der mit einem Kühler (17) ausgestattet ist, wobei dieser Kreislauf eine Leitung (38) umfasst, die zum Umgehen des Kühlers (17) bestimmt ist, wenn die Brennkraftmaschine ihre Betriebstemperatur nicht erreicht hat,
- ein Rückführungssystem der Abgase der Brennkraftmaschine (5), das Folgendes umfasst:
einen Wärmeaustauscher (14), AGR-Austauscher genannt, der einen Körper (13) umfasst, der Folgendes enthält:
- eine Kühlvorrichtung (34), die aus einer Einheit von Rohren (35) gebildet ist, in welchen die Abgase zirkulieren können, und
- eine Abzweigungsleitung (41) der Abgase, die es den Abgasen erlaubt, die Kühlvorrichtung (34) zu umgehen,
**dadurch gekennzeichnet, dass** die Umgehungsleitung (38) in den Körper (13) des Austauschers (14) integriert ist.

2. Brennkraftmaschine nach Anspruch 1, **dadurch gekennzeichnet, dass** der Austauscher (14) und die Umgehungsleitung (38) eine gemeinsame Wand (39) haben.

3. Brennkraftmaschine nach Anspruch 2, **dadurch gekennzeichnet, dass** ein Kühlflüssigkeitsausgang (37) des Austauschers (14) aus einer durchgehenden Öffnung besteht, die in der gemeinsamen Wand (39 hergestellt ist und in die Umgehungsleitung (38) mündet.

4. Brennkraftmaschine nach einem der Ansprüche 1 bis 3, **dadurch gekennzeichnet, dass** das System (23) außerdem ein Ventil (25) umfasst, das geeignet ist, eine Abgasmenge, die durch den Austauscher (14) durchgeht, zu verwalten.

5. Verfahren nach Anspruch 4, **dadurch gekennzeichnet, dass** das Ventil (25) mit einem Kühlflüssigkeitseingang (32) und einem Kühlflüssigkeitsausgang (33), der mit der Umgehungsleitung (38) über eine Abzweigung (42) verbunden ist, assoziiert ist.

6. Brennkraftmaschine nach einem der Ansprüche 1 bis 5, **dadurch gekennzeichnet, dass** das System (23) eine Steuervorrichtung (24) umfasst, die einen Elektromotor (6) umfasst, der mit einer Klappe (12) assoziiert ist, die von einer Achse (40) getragen wird, die in Bezug auf den Körper (13) drehend montiert ist, wobei die Klappe (12) geeignet ist, je nach ihrer Winkelpositionierung die Abgase zu der Abzweigleitung (21) der Abgase oder zu der Kühlvorrichtung (34) zu lenken.

7. Fahrzeug, insbesondere Kraftfahrzeug, das eine Brennkraftmaschine (5) nach einem der vorhergehenden Ansprüche umfasst.

## Claims

1. A combustion engine (5) including:
- a circuit for cooling by liquid equipped with a cooling radiator (17), this circuit including a duct (38) intended for the short-circuit of the radiator (17) when the combustion engine has not reached it operating temperature,
- a system (23) for the recirculation of the exhaust gases of the combustion engine (5) comprising:
a heat exchanger (14), designated an EGR exchanger, comprising a body (13) containing:
- a cooling device (34) formed by a set of tubes (35) in which said exhaust gases are able to circulate, and
- a bypass duct (21) of the exhaust gases permitting the gases to short-circuit said cooling device (34),
**characterized in that** the short-circuit duct (38) is integrated to said body (13) of the exchanger (14).

2. The engine according to claim 1, **characterized in that** said exchanger (14) and said short-circuit duct (38) have a shared wall (39).

3. The engine according to claim 2, **characterized in that** an outlet (37) of cooling liquid from said exchanger (14) is constituted by a transverse opening formed in the shared wall (39) and opening out in said short-circuit duct (38).

4. The engine according to any one of claims 1 to 3, **characterized in that** the system (23) further comprises a valve (25) able to control a quantity of exhaust gas passing through said exchanger (14).

5. The engine according to claim 4, **characterized in that** said valve (25) is associated with an inlet (32) of cooling liquid and with an outlet (33) of cooling liquid connected to said short-circuit duct (38) via a pick-off (42).

6. The engine according to any one of claims 1 to 5, **characterized in that** said system (23) comprises a control device (24) including an electric motor (6) associated with a flap (12) carried by an axis (40) mounted rotatably with respect to the body (13), said flap (12) being able to direct, according to its angular positioning, the exhaust gases towards said bypass duct (21) of the exhaust gases or towards said cooling device (34).

7. A vehicle, in particular a motor vehicle, comprising the engine (5) according to any one of the preceding claims.
